# FASCICULE DE BREVET EUROPEEN

(11) **EP 1 178 169 B1**
(45) Date de publication et mention de la délivrance du brevet: **22.06.2005**
(21) Numéro de dépôt: 01402079.6
(22) Date de dépôt: 01.08.2001
(51) Int. Cl.: E05B 49/00, G07C 9/00

(54) **Procédé anti-piratage de commande à distance pour véhicule automobile et système pour sa mise en oeuvre**
Gegen Betrug gerichtetes Fernsteuerungsverfahren für Fahrzeuge und System zur Durchführung des Verfahrens
Anti-fraud remote control method for motor vehicle and system for carrying out this method

(30) Priorité: 03.08.2000 FR 0010248
(43) Date de publication de la demande: 06.02.2002
(73) Titulaire: Delphi Technologies, Inc., Troy, MI 48007 (US)
(72) Inventeur: Lelandais, Guy, 91190 Gif-sur-Yvette (FR)
(74) Mandataire: Abello, Michel

(56) Documents cités:
- EP-A- 0 983 916
- WO-A-00/12848
- DE-A- 4 440 855
- DE-C- 19 839 695
- GB-A- 1 595 796

## Description

La présente invention concerne un procédé de commande à distance d'un organe d'un véhicule automobile, notamment un organe de condamnation de l'accès audit véhicule et/ou un organe de démarrage, et aussi un système de commande pour la mise en oeuvre de ce procédé. Un tel système de commande est par exemple utilisé pour permettre l'accès dit mains libres à un véhicule, et/ou le démarrage dit mains libres dudit véhicule ; « mains libres » signifiant qu'il n'est pas nécessaire d'utiliser une clé pour ces opérations.

Comme visible à la figure 1, un tel système comporte généralement un dispositif d'identification I destiné à être porté par un utilisateur U et apte à établir un dialogue bidirectionnel à distance et sans fil avec une unité centrale de commande 1 embarquée sur le véhicule V, pour authentifier l'utilisateur et commander des moyens de condamnation/décondamnation des serrures des ouvrants lorsque l'utilisateur a été reconnu authentique. L'initialisation du protocole de communication peut être activée en actionnant la poignée extérieure de porte, pour l'accès mains libres, ou en appuyant sur un bouton de démarrage, dans le mode démarrage mains libres. En variante, cette initialisation peut être déclenchée en actionnant un bouton de commande du dispositif d'identification I.

Un système couramment proposé consiste à utiliser des ondes porteuses à basse fréquence, de l'ordre de 125 kHz pour la communication depuis le véhicule vers le dispositif d'identification I, et des ondes porteuses à ultra haute fréquence, par exemple de l'ordre de 434 ou 868 MHz, pour la zone Europe, et de 315 ou 902 MHz pour la zone USA, pour la communication depuis le dispositif d'identification I vers le véhicule V. Le dispositif d'identification I doit comporter une pile pour alimenter ses circuits électroniques propres. Pour minimiser la consommation électrique, on peut prévoir, à titre d'exemple, que le dispositif d'identification soit en sommeil pendant 9 ms et en éveil 1 ms, pendant des périodes de 10 ms.

Comme visible à la figure 1, le dialogue bidirectionnel comprend une première communication d'un premier signal S₁ émis par un premier émetteur 2 de l'unité centrale 1 vers un premier récepteur 3 dudit dispositif d'identification I et une seconde communication d'un second signal S₂ émis par un second émetteur 4 dudit dispositif d'identification I vers un second récepteur 5 de l'unité centrale 1. Ici, le terme de signal est employé pour désigner une séquence, continue ou interrompue, de données.

La puissance des émetteurs 2 et 4 et l'efficacité des récepteurs 3 et 5 est telle que les première et seconde communications ne peuvent s'opérer que lorsque le dispositif d'identification I est à une distance inférieure ou égale à une distance de communication prédéterminée d_{c} du véhicule V, généralement de l'ordre de quelques mètres, pour éviter, d'une part, les interférences avec d'autres sources de signaux de l'environnement, et, d'autre part, pour éviter le fonctionnement du système à une distance telle que l'utilisateur U est trop éloigné du véhicule V pour être conscient des opérations effectuées par ledit système.

A des fins d'authentification de l'utilisateur, ledit premier signal S₁ comporte des données caractéristiques dudit véhicule pour être reconnues par ledit dispositif d'identification et/ou le second signal S₂ comporte des données caractéristiques dudit dispositif d'identification pour être reconnues par ledit véhicule. Le dialogue bidirectionnel entre le véhicule et le dispositif d'identification peut être crypté, afin d'éviter tout fonctionnement intempestif du système et pour le sécuriser vis à vis des malfaiteurs.

Toutefois, malgré l'éventuel cryptage, il existe une façon de pirater le système sans connaître lesdites données caractéristiques. Ce procédé de piratage est représenté sur la figure 2. Selon ce procédé, on suppose que l'utilisateur U qui porte le dispositif d'identification I est situé à une distance d_{ℓ} du véhicule V supérieure à la distance de communication autorisée d_{c}, par exemple de 10 à 100 m de distance du véhicule. Dans ce cas, un pirate équipé d'un premier boîtier-relais 6 peut s'approcher du véhicule V à une distance d_{c}' suffisante pour communiquer avec celui-ci, par exemple à une distance de l'ordre de 1 à 5 m. Ce pirate actionne le début de la communication, par exemple en tirant sur la poignée extérieure de portière. Ceci déclenche l'émission dudit premier signal S₁ par le véhicule V vers le boîtier-relais 6. Ce signal S₁ envoyé par le véhicule est reçu par le boîtier-relais 6, qui comprend un récepteur 8 à 125 kHz. Ce récepteur 8 est relié à un émetteur 9 à haute fréquence, de l'ordre de plusieurs MHz. L'émetteur 9 émet, comme représenté par la flèche 10, vers un deuxième boîtier-relais 11, qui est porté par un autre pirate qui suit l'utilisateur U à une distance dᵤ de l'ordre de quelques mètres. L'échange d'informations entre les deux boîtiers-relais 6 et 11 s'effectuant à très haute fréquence, il est possible d'effectuer cette communication à une distance dₚ très grande, de l'ordre de plusieurs dizaines ou centaines de mètres par exemple.

Le deuxième boîtier-relais 11 comporte un récepteur 12 à la même fréquence que émetteur 9 du premier boîtier-relais 6. Le signal 10 ainsi reçu est retransmis à la fréquence de 125 kHz par un émetteur 13 afin d'envoyer un signal 14 vers le dispositif d'identification I qui soit conforme au signal S₁ émis par le véhicule. Le signal 14 étant la répétition du signal authentique S₁ du véhicule, le dispositif d'identification I va le reconnaître et émettre à son tour son signal de réponse S₂, ledit signal de réponse S₂ étant envoyé à haute fréquence, par exemple à 434 MHz et reçu par un récepteur 15 du deuxième boîtier-relais 11, qui va convertir le signal à 434 MHz en un signal à une fréquence différente, par exemple à 315 MHz. Le signal converti 17 est alors émis par un émetteur 16 vers le premier boîtier-relais 6, cette différence de fréquence étant nécessaire pour que les différents signaux n'interfèrent pas entre eux. Bien entendu, la fréquence du signal 17 est différente à la fois de la fréquence du signal 10 et du signal S₂. Ce signal 17 est capté par le premier boîtier-relais 6, qui comporte un récepteur 18 de la même fréquence que émetteur 16. Le récepteur 18 est relié à un émetteur 19 qui transforme le signal à 315 MHz en un signal S₂' à 434 MHz, conforme au signal S₂ émis par le dispositif d'identification I, qui est envoyé vers le véhicule V.

Pour détecter un tel piratage et interrompre la communication, une solution pourrait consister à utiliser des communications ultra-rapides par hyperfréquences. Cependant, un tel système ultra-rapide utilisant des hyperfréquence aurait un surcoût important. Il y a un intérêt économique important à conserver les systèmes existants utilisant les fréquences de l'ordre de 125 kHz.

Les risques de piratage par le procédé décrit ci-dessus tiennent au fait qu'il peut être mis en oeuvre à l'aide de composants électroniques disponibles de manière courante dans le commerce, dans des équipements vidéo par exemple. Un boîtier-relais conçu avec de tels composants aurait une bande passante limitée, par exemple inférieure à 1 MHz. Le temps de traitement nécessaire entre la réception par le récepteur 8 du boîtier-relais 6 d'une donnée portée par le signal S₁ et l'émission par l'émetteur 9 de cette même donnée dans le signal 10 serait alors de l'ordre d'une microseconde (µs).

Ainsi, le signal S₂', reçu par le récepteur 5 dans le cas de la tentative de piratage représentée à la figure 2, présenterait, par rapport au signal S₂ qui aurait été reçu dans le cas d'une utilisation normale dudit système de commande, telle que représentée à la figure 1, un retard de transmission Δt de l'ordre de 4 à 5 µs. Le calcul du retard de transmission Δt généré par le procédé de piratage décrit ci-dessus sera détaillé plus bas. Le retard de transmission Δt est négligeable en comparaison avec les constantes de temps nécessaires pour la transmission normale autorisée. A titre d'exemple, la communication totale peut être de l'ordre de 20 à 40 millisecondes (ms), et la durée totale du fonctionnement du système pour déclencher la décondamnation ou la condamnation des serrures électriques peut être de l'ordre de 100 ms. En revanche, le retard de transmission Δt est de l'ordre de la moitié de la période T_{BF} de l'onde porteuse à basse fréquence à 125 kHz.

DE 198 39 695C décrit un procédé conforme au préambule de la revendication 1.

La présente invention a pour but d'éliminer les inconvénients précités et de proposer un procédé et un système de commande à distance pour véhicule automobile permettant d'empêcher un piratage du système, notamment par l'intermédiaire de boîtiers-relais, en prenant en compte le temps de propagation et de traitement du signal entre le véhicule et le dispositif d'identification. Le système de commande proposé peut être réalisé à partir des systèmes existants fonctionnant à une fréquence de 125 kHz.

Pour cela, l'invention fournit un procédé de commande à distance selon la revendication 1.

Selon l'invention, la phase de ladite première onde porteuse subit une modulation aléatoire pendant la durée de son émission.

Dans ce cas, ladite modulation aléatoire comprend avantageusement l'introduction de sauts de phase dans ladite première onde porteuse à des instants aléatoires se succédant à des intervalles irréguliers supérieurs ou égaux à une période de modulation prédéterminée.

Avantageusement, ladite période de modulation est sensiblement supérieure à la période de ladite première onde porteuse ; de préférence de l'ordre de 5 à 10 fois la période de ladite première onde porteuse.

De préférence, l'amplitude desdits saut de phase est sensiblement fixe.

De préférence dans ce cas, le rapport entre ladite amplitude et ladite période de modulation est nettement inférieur à la fréquence fondamentale de ladite première onde porteuse, de préférence inférieur à 1/5^{e} de cette fréquence fondamentale.

De préférence, la phase représentée par ledit signal de phase image présente, par rapport à la phase de ladite onde porteuse, des altérations introduites par le dispositif d'identification en fonction desdits sauts de phase selon un algorithme prédéterminé connu de ladite unité centrale.

Selon une autre caractéristique de l'invention, ledit retard de transmission étant dépendant du temps nécessaire au trajet dudit premier signal entre ladite unité centrale et ledit dispositif d'identification et du temps nécessaire au trajet dudit second signal entre ledit dispositif d'identification et ladite unité centrale, ledit retard de référence est choisi sensiblement égal à un retard normal prédéterminé, ledit retard normal étant la valeur sensiblement fixe dudit retard de transmission lorsque la distance séparant ladite unité centrale dudit dispositif d'identification est sensiblement inférieure à ladite distance de communication prédéterminée.

Dans un mode de réalisation particulier de l'invention, ledit critère d'annulation est validé si l'écart entre lesdites deux valeurs de phase comparées dépasse un niveau maximal prédéterminé.

Dans un autre mode de réalisation particulier de l'invention, l'écart entre lesdites deux valeurs de phase comparées comporte la somme d'une composante dite continue, sensiblement constante sur une durée supérieure à ladite période de modulation, et d'une composante fluctuante sur la durée de ladite période de modulation, ledit critère d'annulation étant validé dès que la valeur absolue de ladite composante continue dépasse un premier seuil prédéterminé.

De préférence dans ce cas, ledit critère d'annulation est validé dès que l'intégrale de l'amplitude de ladite composante fluctuante sur une durée d'intégration prédéterminée dépasse un second seuil prédéterminé.

La présente invention fournit également un système pour la mise en oeuvre du procédé décrit ci-dessus, conformément à la revendication 10.

De préférence, ledit générateur de séquence aléatoire de signaux est apte à délivrer de manière périodique audit premier émetteur un signal binaire aléatoire, ledit premier émetteur étant apte à introduire un saut de phase dans ladite première onde porteuse à chaque fois que ledit signal binaire reçu prend une valeur prédéterminée.

Selon une autre caractéristique de l'invention, ledit dispositif d'identification comporte un démodulateur relié au premier récepteur pour recevoir ladite première onde porteuse et au second microcontrôleur pour lui délivrer ledit signal binaire aléatoire démodulé de ladite première onde porteuse ; ledit second microcontrôleur étant apte à modifier ledit signal de phase image en fonction dudit signal binaire aléatoire.

De préférence, ledit module de décision comporte un filtre passe-bas dont l'entrée est reliée à la sortie dudit module comparateur de phase et dont la sortie est reliée à un comparateur de signal pour comparer l'écart entre lesdites deux valeurs de phase comparées audit niveau maximal prédéterminé.

Selon encore une autre caractéristique de l'invention, ledit module de décision comporte un filtre passe-haut dont l'entrée est reliée à la sortie dudit module comparateur de phase pour extraire ladite composante fluctuante dudit résultat des comparaisons et dont la sortie est reliée à un second comparateur, distinct ou non du comparateur de signal, pour comparer ladite composante fluctuante audit second seuil prédéterminé.

Avantageusement, ledit premier émetteur est apte à émettre ledit premier signal par modulation d'amplitude ou de phase de ladite première onde porteuse.

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence au dessin annexé. Sur ce dessin :
- la figure 1 est un schéma synoptique de fonctionnement d'un procédé de commande à distance selon l'invention en fonctionnement normal ;
- la figure 2 est un schéma synoptique de fonctionnement d'un procédé de commande à distance selon l'invention lors d'une tentative de piratage ;
- la figure 3 est un schéma synoptique d'un système pour la mise en oeuvre du procédé selon l'invention ;
- la figure 4 est un chronogramme représentant schématiquement les signaux comparés dans le système de la figure 3 lors de l'utilisation normale du système et d'une tentative de piratage ;
- la figure 5 est un chronogramme représentant schématiquement les signaux comparés dans le système de la figure 3 lors d'une tentative de piratage après insertion d'un saut de phase dans la première onde porteuse ;
- la figure 6 est un vue détaillée et agrandie du module de décision du système défini par le cadre VI de la figure 3 dans un premier mode de réalisation ;
- la figure 7 est un chronogramme représentant un signal de phase reçu par le module de décision de la figure 6 pour différentes valeurs du retard de transmission entre les signaux comparés ;
- la figure 8 est un chronogramme représentant le signal de phase reçu par le module de décision de la figure 6 pour des valeurs particulières du retard de transmission ;
- la figure 9 est un vue détaillée et agrandie du module de décision de la figure 6 dans un second mode de réalisation ;
- la figure 10 est un chronogramme représentant la partie fluctuante du signal de phase reçu par le module de décision de la figure 9 lors de l'utilisation normale du système ;
- la figure 11 est un chronogramme représentant la même la partie fluctuante de signal de phase qu'à la figure 10 lors d'une tentative de piratage.
- la figure 12 un schéma synoptique d'une variante d'une partie du système de la figure 3 délimitée par le cadre XII ;
- la figure 13 est un chronogramme représentant le signal de phase reçu par le module de décision de la figure 6 lorsque le module de remise en forme de la figure 12 est utilisé .

Le procédé de commande selon l'invention utilise un dialogue bidirectionnel par voie hertzienne entre une unité centrale 1 portée par un véhicule V pour commander un de ses organes O, visible sur la figure 3, et un dispositif portable d'identification I, destiné à être porté par un utilisateur U dudit véhicule. Le système de commande pour la mise en oeuvre du procédé selon l'invention comprend l'unité centrale 1 et le dispositif portable d'identification I, qui vont maintenant être décrits en référence à la figure 3.

L'unité centrale 1 comprend un premier microcontrôleur 20 lié audit organe O, pouvant notamment être un interrupteur de contact ou une serrure de portière, par un réseau de communication 21. Le microcontrôleur 20 est généralement dans un état de semi-sommeil ou d'attente d'un réveil. Lorsque l'utilisateur actionne la poignée extérieure de porte, non représentée, un signal d'activation est envoyé au microcontrôleur 20, comme indiqué par la flèche 22. En réponse, le microcontrôleur envoie un signal d'alimentation général, pour alimenter les différents composants électroniques de l'unité centrale 1. Puis, le microcontrôleur 20 engendre le signal S₁ à communiquer au dispositif d'identification I et l'envoie en entrée d'un générateur à basse fréquence 24 pour moduler en amplitude ou en phase l'onde porteuse à basse fréquence 27 qu'il génère. Le générateur à basse fréquence 24 a une fréquence fondamentale f₀ par exemple de l'ordre de 125 kHz. La sortie du générateur à basse fréquence 24 est reliée à un dispositif amplificateur 25 afin d'amplifier l'onde porteuse 27 portant le signal S₁. Le premier émetteur 2 comporte ledit générateur à basse fréquence 24 et ledit dispositif amplificateur 25. La sortie du dispositif amplificateur 25 est reliée à des antennes 26 pour émettre vers le dispositif d'identification I l'onde porteuse 27 portant le signal S₁. Les antennes 26 comportent plusieurs antennes identiques, par exemple trois ou plus, situées en différents points du véhicule V pour permettre l'émission de l'onde 27 dans plusieurs directions autour du véhicule V. De préférence, les antennes 26 comportent une antenne 26g sur la portière du conducteur, une antenne 26d sur la portière avant du passager, et une antenne 26c sur le coffre du véhicule V. Classiquement, chaque antenne 26 comporte une capacité reliée en série à une bobine avec un noyau reliée à la masse.

L'onde 27 est reçue par des antennes 28 du dispositif d'identification I avec une atténuation dépendant de la distance de propagation. Les antennes 28 comportent chacune un bobinage monté en parallèle avec une capacité dont une borne est reliée à la masse, les bobinages respectifs des trois antennes 28x, 28y et 28z ayant des axes mutuellement orthogonaux afin que l'onde porteuse 27 puisse être détectée quelle que soit sa polarisation et quelle que soit l'orientation du dispositif d'identification I. Les trois antennes 28 sont reliées respectivement à trois entrées 3x, 3y et 3z du récepteur à basse fréquence 3. Celle des antennes 28 qui est la mieux orientée est ainsi à même de produire une amplitude de 2 mV.

Le dispositif d'identification I comporte un second microcontrôleur 30, le second émetteur 4 et une batterie (non représentée) pour alimenter ses différents éléments, le récepteur à basse fréquence 3 étant de préférence à faible consommation. Le récepteur 3 a un première sortie reliée à un module de remise en forme 31 et une deuxième sortie liée au microcontrôleur 30 pour lui délivrer le premier signal S₁ obtenu par démodulation de l'onde porteuse 27. Le récepteur 3 envoie au module de remise en forme 31 un signal en créneaux 64 reproduisant, sous une forme écrêtée, l'onde porteuse 27 telle qu'il la reçoit, sans démodulation, pour que le module de remise en forme 31 supprime les parasites engendrés au cours de la première communication.

Dans une variante de réalisation de l'invention qui sera expliquée plus bas, le module de remise en forme 31 est aussi apte à réduire la fréquence du signal en créneaux 34 à une fraction de la fréquence fondamentale f₀, afin de le rendre apte à être transporté par le second émetteur 4 sur une onde porteuse 35. Le signal en créneaux 34 peut aussi comporter des altérations par rapport aux transitions de l'onde porteuse à basse fréquence 27, introduites selon un algorithme prédéterminé.

Le signal en créneaux 34 en sortie du module de remise en forme 31 reproduit les transitions de l'onde porteuse à basse fréquence 27 telle qu'émise par l'émetteur 2, éventuellement à une fréquence réduite, éventuellement avec des altérations voulues et sans perturbations parasites. Un interrupteur à bascule à deux entrées 32 est commandé par le second microcontrôleur 30 par un ligne 33 pour générer le second signal S₂. L'interrupteur à bascule 32 a une première entrée liée au module de remise en forme 31 pour recevoir le signal 34 et une seconde entrée liée au second microcontrôleur 30 pour recevoir un signal d'identification Sᵢ, généré par le second microcontrôleur 30. Selon la position de ladite bascule, le second signal S₂ délivré en sortie dudit interrupteur à bascule 32 au second émetteur 4 est composé alternativement de séquences de données du signal d'identification Sᵢ et de séquences de données reproduisant l'onde porteuse à basse fréquence 27.

Le second émetteur 4 est à ultra haute fréquence, pour émettre le second signal S₂ par modulation de fréquence d'une onde porteuse 35 de fréquence fondamentale par exemple de l'ordre de 434 MHz. L'onde porteuse 35 est émise via une antenne 36 du second émetteur 4 vers une antenne 37 reliée au second récepteur 5 de l'unité centrale 1. Le récepteur à ultra haute fréquence 5 est apte à démoduler l'onde porteuse 35 qu'il reçoit pour transmettre à sa sortie le signal S₂ au premier microcontrôleur 20. Le microcontrôleur 20 est apte à authentifier le signal d'identification Sᵢ contenu dans le signal S₂ qu'il reçoit, et à émettre un ordre d'activation 38 vers l'organe O après que l'authenticité du signal d'identification Si a été reconnue.

En variante, le second signal S₂ peut être émis par modulation d'amplitude de l'onde porteuse 35. Dans ce cas, l'interrupteur à bascule 32 est remplacé par un module de sommation et le signal S₂ est formé par modulation d'amplitude du signal 34 au sein dudit module de sommation (non représenté). Le signal S₂ comporte alors simultanément, et non plus alternativement, le signal d'identification Sᵢ et le signal 34 reproduisant les transitions de l'onde porteuse à basse fréquence 27.

De préférence, le second microcontrôleur 30 est lié à une mémoire permanente 56 où sont stockées des données d'identification et de chiffrement caractéristiques dudit dispositif d'identification I, pour utiliser ces données d'identification dans l'authentification du premier signal S₁ et/ou la génération du signal d'identification Sᵢ. Le premier microcontrôleur 20 est aussi lié à une mémoire permanente 49 où sont stockées des données d'identification et de chiffrement caractéristiques dudit véhicule V, afin d'utiliser ces données d'identification dans la génération du premier signal S₁ et/ou l'authentification du signal d'identification Sᵢ.

Le procédé de commande à distance selon l'invention permet d'assurer une fonction anti-piratage, en permettant de détecter le retard de transmission Δt généré par une tentative de piratage par le procédé décrit précédemment. Pour détecter la présence du retard de transmission Δt, l'unité centrale 1 comporte un module comparateur de phase 40 dont les deux entrées sont liées respectivement au générateur à basse fréquence 24 et au second récepteur 5, et dont la sortie est reliée à un module de décision 43 pour lui délivrer un signal de phase Φ. Le module de décision 43 est relié au microcontrôleur 20 pour lui délivrer un signal d'annulation An lorsque le signal de phase Φ satisfait un critère d'annulation prédéterminé. Le signal de phase Φ est un signal de tension qui est compris entre une valeur minimale, par exemple égale à -0,75V, prise lorsque le déphasage mesuré par le module comparateur de phase 40 est sensiblement nul (modulo 2π) et une valeur maximale, par exemple égale à +0,75V, prise lorsque le déphasage mesuré par le module comparateur de phase 40 est sensiblement π (modulo 2π).

Le calcul du retard de transmission généré par le procédé de piratage décrit ci-dessus va être maintenant effectué en référence aux figures 1 et 2. Lors de l'utilisation normale du système de commande, comme représentée à la figure 1, supposons qu'une transition donnée de l'onde à basse fréquence 27 porteuse du signal S₁ soit émise à l'instant t₁ par l'émetteur 2. Cette transition est reçue par le récepteur 3 à l'instant t₂, séparé de l'instant t₁ par le temps de propagation de l'onde porteuse à basse fréquence 27 sur la distance séparant le véhicule V du dispositif portable d'identification I, soit sensiblement de d_{c}/c, où c est la vitesse de la lumière dans l'air, sensiblement égale à 3,0.10⁸ m/s. Cette même transition est représentée par une partie du signal 34 incluse dans le signal S₂. Le second émetteur 4 à ultra haute fréquence émet cette partie du signal 34 à l'instant t₃, séparé de l'instant de réception t₂ par un retard de réponse R, dû au temps de traitement du signal par le premier récepteur 3, le module de mise en forme 31 et le second émetteur 4. La partie du signal S₂ représentative de cette même transition de l'onde porteuse à basse fréquence 27 est reçue par le second récepteur 5 à l'instant t₄ ; puis elle est finalement reçue par le comparateur de phase 40 à l'instant t_{B} après un retard de réception Q dû à la réception et au traitement du second signal S₂ dans le second récepteur 5. Ainsi, t_{B} vaut sensiblement : t_{B}=t₁+P+R+Q, où P=2d_{c}/c est le temps de propagation total de l'onde électromagnétique pour faire l'aller-retour entre le véhicule V et le dispositif d'identification I, qui est de l'ordre de 13,2 ns. Les retards Q et R font par exemple de l'ordre de 2 à 10 µs chacun. Ainsi P peut être négligé devant Q et R.

Lors de l'utilisation du procédé de piratage décrit précédemment, représenté à la figure 2, supposons qu'une transition donnée de l'onde à basse fréquence 27 porteuse du signal S₁ soit émise audit instant t₁ par l'émetteur 2. Cette transition est reçue par le récepteur 8 du premier boîtier-relais 6 à l'instant t₂', séparé de l'instant t₁ par le temps de propagation de l'onde porteuse à basse fréquence sur la distance d_{c}' séparant le véhicule V du premier boîtier-relais 6. La partie du signal 10 représentative de cette même transition est émise par l'émetteur 9 du premier boîtier-relais 6 à l'instant t₃', séparé de l'instant t₂' par le temps de réponse Tr du boîtier-relais 6, qui est sensiblement de l'ordre de 1 µs. Cette partie du signal 10 est reçue par le récepteur 12 du deuxième boîtier-relais 11 à l'instant t₄', séparé de l'instant t₃' par le temps de propagation de l'onde sur la distance dₚ séparant les deux boîtiers-relais 6 et 11. Cette partie du signal 10 reçue est convertie dans le deuxième boîtier-relais 11 en une partie du signal 14 représentative de cette même transition et émise par l'émetteur 13 à l'instant t₅', séparé de l'instant t₄' par le temps de réponse Tr du deuxième boîtier-relais 11, sensiblement égal au temps de réponse du premier boîtier-relais 6.

Le dispositif d'identification I reçoit ladite partie du signal 14 à l'instant t₆' et répond la partie du signal S₂ représentative de cette même transition à l'instant t₇', avec le même retard de réponse R que lors de l'utilisation normale du système. Les temps de propagation et de traitement des signaux S₂, 17 et S₂' constituant la communication du dispositif d'identification I vers le véhicule V sont identiques aux temps mis enjeu lors de la communication du signal S₁. La partie du signal S₂' représentative de ladite transition de l'onde à basse fréquence émise à l'instant t₁ est reçue par le second récepteur 5 à un instant t₁₂', et finalement reçue par le module comparateur de phase 40 à l'instant t_{B}', sensiblement égal à : t_{B}'=t₁+2d_{ℓ}/c+R+Q+4Tr. Le temps de propagation total 2d_{ℓ}/c est de l'ordre de 100 à 1000 ns pour une distance d_{ℓ} comprise entre 15 m et 150 m. On a ainsi montré que le signal représentant la transition émise à t₁ est finalement reçu par le module comparateur de phase 40 avec un retard de transmission Δt=t_{B}'-t_{B} de l'ordre de 4 à 5 µs dans le cas d'une tentative de piratage avec des boîtiers-relais par rapport au cas d'utilisation normale du système. La majeure partie dudit retard de transmission Δt est due au temps de réponse Tr des boîtiers-relais.

Dans une forme de réalisation préférée de l'invention, le générateur à basse fréquence 24 est apte à retarder le signal 41 transmis au module comparateur de phase 40 d'un retard opérationnel Dr par rapport à l'onde porteuse 27. Le retard opérationnel Dr est choisi sensiblement égal à la somme du retard de réponse R du dispositif d'identification I et du retard de réception Q. La transition de l'onde porteuse 27 émise à l'instant t₁ est ainsi reçue par le module comparateur de phase 40 dans le signal 41 à l'instant t_{A}=t₁+Dr ≈t_{B}. Le signal retardé 41 sert de signal de référence dans le module comparateur de phase 40. Le signal 42 reçu par le module comparateur de phase 40 comporte le signal 34 représentatif de l'onde porteuse 27. Ce signal 42 présente pour sa part, à la réception par le comparateur de phase 40, un retard (t_{B}-t₁) par rapport à l'onde porteuse 27 générée par le générateur basse fréquence 24.

Le fonctionnement de la détection d'une tentative de piratage par le système selon l'invention va maintenant être décrit en référence aux figures 4 à 13. A la figure 4, on a représenté, sur une période T_{BF} donnée, le signal 41 conforme à l'onde porteuse à basse fréquence 27 et retardé du retard opérationnel Dr par rapport à elle. La courbe 44 représente la phase de ce signal variant sur l'intervalle [0, 2π[. Le signal 41 est représenté comme un signal sinusoïdal par soucis de clarté, mais en pratique, il peut être écrêté de manière à être sensiblement un signal en créneaux dont les transitions correspondent aux passages par la valeur nulle du signal sinusoïdal représenté.

En cas d'utilisation normale du système selon l'invention, à un instant t₀ donné, la phase du signal 41 en entrée du comparateur de phase 40 est représentée par le point A, et la phase du signal 42 est représentée par le point B. Le déphasage φ_{B} entre les signaux 41 et 42 comparés par le comparateur de phase 40 est φ_{B}=2π(t_{B}-t_{A})/T_{BF}, qui est de l'ordre de 0,01 radians. En d'autres termes, le déphasage mesuré par le comparateur de phase 40 est sensiblement nul dans ce cas. En revanche, en cas de tentative de piratage à l'aide de boîtiers-relais, la phase du signal 41 est inchangée, mais la phase du signal 42 au même instant t₀ donné est représentée par le point B'. Le déphasage mesuré est alors φ_{B}'=2π(t_{B}'-t_{A})/T_{BF} , soit φ_{B}'=2πΔt/T_{BF}, qui est sensiblement supérieur à π radians.

Comme le véhicule et le porteur du dispositif d'identification I ne peuvent pas se déplacer d'une distance significative par rapport à la longueur d'onde de l'onde 27 au cours dudit dialogue, dont la durée totale est sensiblement une fraction de seconde, le retard de transmission Δt est sensiblement constant pendant toute cette durée. Ainsi, le déphasage φ_{B}' proportionnel au retard de transmission Δt est sensiblement constant pendant toute la durée dudit dialogue.

Avec la simple mesure de déphasage décrite ci-dessus, une tentative de piratage à l'aide de boîtiers-relais ne pourrait pas être toujours détectée. En effet, dans le cas où le retard de transmission Δt est égal à un nombre entier N supérieur ou égal à 1 de périodes T_{BF}, en référence à nouveau à la figure 4, la phase du signal 41 représentée par le point A est inchangée, mais la phase du signal 42 au même instant donné est représentée dans ce cas par le point B". Le déphasage mesuré est alors sensiblement φ_{B}"=2Nπ; par conséquent, le signal de phase Φ est sensiblement minimal. Dans l'exemple représenté à la figure 4, le nombre entier N vaut 1. Pour aussi détecter une tentative de piratage avec un tel retard de transmission Δt bien choisi, le procédé et le système selon l'invention utilisent une modulation aléatoire de la phase de l'onde porteuse 27.

Le système de commande selon l'invention comporte à cet effet, dans l'unité centrale 1, un générateur de séquences de signaux aléatoires 39 commandé par le microcontrôleur 20 et relié en sortie au générateur à basse fréquence 24 pour moduler aléatoirement la phase de l'onde porteuse 27 générée. De préférence, la modulation de phase de l'onde porteuse 27 est effectuée de la manière suivante : le générateur de séquences de signaux aléatoires 39 délivre périodiquement avec une période de modulation Tₘ, un bit de modulation bₘ valant 0 ou 1. L'émission des bit de modulation bₘ est commandée par des signaux d'horloge délivrés au générateur de séquences de signaux aléatoires 39 par le microcontrôleur 20, qui comporte une horloge (non représentée). Les bits de modulation bₘ sont transmis au générateur à basse fréquence 24 par un signal de tension Vₘ qui peut prendre une valeur haute h et une valeur basse ℓ. Le signal de tension Vₘ effectue une transition entre ses deux valeurs h et ℓ à chaque fois qu'un bit de valeur 1 est émis, et garde une valeur constante entre temps.

Si la valeur du bit de modulation bₘ reçu par le générateur à basse fréquence 24 est 0, l'onde porteuse 27 générée est inchangée ; si la valeur du bit de modulation bₘ reçu par le générateur à basse fréquence 24 est 1, le générateur à basse fréquence 24 fait instantanément subir un saut de phase d'amplitude δφ à l'onde porteuse 27. Les sauts de phase générés par le générateur 24 sont alternativement une avance de phase et un retard de phase. Le signal 41 délivré par le générateur 24 au comparateur de phase 40 reste bien sûr toujours conforme à l'onde porteuse 27, en suivant ses sauts de phase.

En référence à nouveau à la figure 4, supposons que le retard de transmission Δt est tel que le déphasage mesuré φ_{B}" est sensiblement égal à 2π audit instant t₀ donné. Après l'écoulement d'une ou plusieurs période de modulation Tₘ, un premier saut de phase δφ a forcément été inséré dans l'onde porteuse 27. En effet, le cas contraire indiquerait que le générateur de signaux aléatoires 39 ne génère que des 0, ce qui est exclu. L'insertion du premier saut de phase dans l'onde porteuse 27 a pour effet de transformer subitement la courbe 41 en la courbe 41' esquissée à la figure 4, comme représenté par la flèche 51. Dans cet exemple, le premier saut de phase est un retard de phase d'amplitude δφ égale à π/2.

Sur la figure 5, on a représenté le signal 41' dans lequel le saut de phase a été répercuté, ainsi que sa phase 44', et le signal 42 dans lequel, à cause du retard sensiblement égal à un nombre entier supérieur ou égal à 1 de périodes T_{BF} qu'il présente par rapport au signal 41, le saut de phase n'a encore été répercuté, ainsi que sa phase 50. Entre l'insertion du premier saut de phase et l'insertion du saut de phase suivant, dont la date est par définition aléatoire, le comparateur de phase 40 compare la phase 44 à la phase 50 retardée de T_{BF}. Ainsi, le déphasage mesuré par le module comparateur 40 devient, comme représenté à la figure 5, sensiblement égal à δφ. Après l'écoulement d'une période de modulation Tₘ supplémentaire, soit le bit de modulation généré sera un 0 et l'onde porteuse 27 restera continue, soit le bit de modulation bₘ généré sera un 1 et l'onde porteuse 27 subira une avance de phase d'amplitude égale à δφ. A cause de la succession imprédictible des sauts de phase δφ de la porteuse 27, il n'est alors plus possible de choisir le retard de transmission Δt de manière à produire un déphasage mesuré φ_{B}" qui reste durablement nul.

A cause de la modulation aléatoire de phase de l'onde porteuse 27 décrite ci-dessus, le signal de phase Φ en sortie du comparateur de phase 40 présente, en superposition une composante continue Φ_{c} et une composante fluctuante Φ_{f} dont l'amplitude est celle du saut de phase δφ. La modulation aléatoire de phase de l'onde porteuse 27 a pour conséquence d'étaler en fréquence le signal S₁. Plus précisément, l'onde porteuse 27 de fréquence fondamentale f₀ a, après modulation en fréquence, un spectre étalé sensiblement dans la plage [f₀-δφ/(2πTₘ), f₀+δφ/(2πTₘ)]. Le choix du saut de phase δφ et de la période de modulation Tₘ doit donc être fait avec le soucis de respecter la réglementation sur la largeur spectrale des signaux émis dans l'environnement. Pour diminuer l'étalement en fréquence, on peut allonger la période de modulation Tₘ ou diminuer l'amplitude du saut de phase δφ. La période de modulation Tₘ est donc choisie supérieure ou égale à la période du signal à basse fréquence T_{BF}. De préférence, la période de modulation Tₘ est de l'ordre de 5 à 10 fois T_{BF}, soit 40 à 80 µs. Ainsi, comme dans l'exemple représenté à la figure 11, la période de modulation Tₘ est de préférence plus longue que le retard de transmission Δt. La fréquence typique f_{f} des fluctuations du signal de phase fluctuant Φ_{f} est donc de l'ordre de 1/Δt, soit par exemple quelques dizaines de kilohertz (kHz).

Le signal de phase Φ en sortie du module comparateur de phase 40 est envoyé à un module de décision 43 apte à détecter la présence d'un déphasage significatif entre les signaux 41 et 42.

Dans un premier mode de réalisation, visible à la figure 6, le module de décision 43 comporte un filtre passe-bas 65, de fréquence de coupure f_{c} par exemple sensiblement égale à 100 kHz afin de supprimer le bruit, relié en série à un comparateur de signal 66 avec un niveau maximal prédéterminé E. Le comparateur de signal 66 est apte à délivrer au microcontrôleur 20 le signal d'annulation An lorsque la valeur du signal de phase Φ est supérieure au niveau maximal E.

Aux figure 7 et 8, on a représenté l'évolution du signal de phase Φ reçu par le comparateur de signal 66 en fonction du temps, autour de l'émission d'un bit de modulation bₘ de valeur 1, matérialisé par la transition effectuée à l'instant t₁=100µs par le signal de tension Vₘ, représenté par la courbe 73. A chaque émission d'un bit de modulation bₘ de valeur 1, le saut de phase correspondant, d'amplitude δφ choisie égale à π dans cet exemple, est répercuté sur le signal de référence 41 avec le retard opérationnel Dr et sur le signal 42 avec le retard Δt+Q+R. Ainsi, le signal de phase Φ présente à partir de l'instant t₁+Dr un créneau de largeur temporelle sensiblement égale au retard de transmission Δt. A cause du filtre passe-bas 65, ce créneau est arrondi.

La courbe 67 représente le signal de phase Φ pour un retard de transmission Δt=0,2 µs, c'est-à-dire typique d'une utilisation normale du système. On constate que le signal de phase Φ est sensiblement constant, de valeur sensiblement égale à -0,75V. Une oscillation 68 marque l'emplacement du créneau correspondant au saut de phase introduit à t₁. L'oscillation 68 est d'amplitude très faible car elle est très atténuée par le filtre passe-bas 65. La courbe 69 représente le signal de phase Φ pour un retard de transmission Δt=2 µs. Dans ce cas, les signaux 41 et 42 comparés sont en quadrature. On constate que le signal de phase Φ oscille faiblement autour d'une valeur sensiblement égale à 0V. L'oscillation 70 marque le saut de phase introduit à t₁. La courbe 71 représente le signal de phase Φ pour un retard de transmission Δt=4 µs. Dans ce cas, les signaux 41 et 42 comparés sont en opposition de phase. On constate que le signal de phase Φ oscille faiblement autour d'une valeur sensiblement égale à +0,75V. L'oscillation 72, de plus grande amplitude que les précédentes car moins atténuée par le filtre 65, marque le saut de phase introduit à t₁. Avec ces trois exemples, on constate que le choix d'un seuil E sensiblement égal à -0,5V permet de détecter un retard de transmission supérieur ou égal à 2 µs. Dans ces exemples, c'est la valeur moyenne du signal de phase Φ qui permet la détection et les sauts de phases ne sont pas exploités.

A la figure 8, on a représenté le signal de phase Φ lorsque le retard de transmission Δt est un nombre entier de périodes T_{BF}. Pour la courbe 74, le retard de transmission est Δt=8µs= T_{BF}. Dans ce cas, on constate que le signal de phase Φ est en moyenne sensiblement égal à -0,75V, mais qu'il présente une large oscillation correspondant au saut de phase introduit à t₁. Cette oscillation, dont la largeur temporelle est 8 µs, n'est pas atténuée par le filtre 65, de sorte que le signal de phase Φ franchit momentanément le seuil E=-0,5V. Les courbes 75,76 et 77 représentent le signal de phase Φ dans le cas d'un retard de transmission Δt égal à respectivement 2, 4 et 8 T_{BF}. On constate que l'oscillation correspondant au saut de phase introduit à t₁ double de largeur d'une courbe à l'autre et que sa valeur maximale s'approche de 0,75V. Ainsi, les quatre exemples de la figure 8 montrent que le seuil E=-0,5V permet aussi de détecter tout retard de transmission Δt sensiblement égal à un nombre entier N supérieur ou égal à 1 de périodes T_{BF}.

Aux figures 7 et 8, le signal de phase Φ est représenté comme produit par un système analogique, mais il est bien entendu qu'un système de traitement numérique peut être utilisé pour obtenir un résultat équivalent.

Dans un second mode de réalisation, visible à la figure 9, le module de décision 43 comporte deux branches. Une première branche comporte un filtre passe-bas 45 pour lisser le signal de phase Φ. La fréquence de coupure f₁ du filtre passe-bas 45 est, par exemple, inférieure à 1 kHz, pour que le signal en sortie du filtre passe-bas 45 soit un signal de phase dit continu Φ_{c}, qui ne fluctue pas sur une durée très grande devant la période T_{BF} de l'onde porteuse à basse fréquence 27. Le signal de phase continu Φ_{c} est envoyé à un premier comparateur de signal 46 avec un seuil prédéterminé e, dit seuil continu. L'élément comparateur de signal 46 est apte à délivrer un signal caractéristique 47 lorsque la valeur du signal de phase continu Φ_{c} est supérieure ou égale au seuil continu e, et à ne délivrer aucun signal lorsque la valeur du signal de phase continu Φ_{c} est inférieure au seuil continu e.

Dans le second mode de réalisation, le module de décision 43 comporte, en parallèle avec la première branche, une deuxième branche avec un filtre passe-haut 52 pour détecter le signal de phase fluctuant Φ_{f}. La fréquence de coupure f₂ du filtre passe-haut 52 est, par exemple, inférieure à 10kHz, pour sélectionner la composante fluctuante Φ_{f} et éliminer la composante continue Φ_{c}. Le filtre passe-haut 52 est relié en sortie à un amplificateur 53 pour amplifier le signal de phase fluctuant Φ_{f}, puis à un deuxième élément comparateur de signal 54, apte à délivrer un signal caractéristique 57 lorsque la valeur absolue du signal de phase fluctuant Φ_{f} est supérieure ou égale à un seuil de fluctuation ε, et à ne délivrer aucun signal lorsque la valeur absolue du signal de phase fluctuant Φ_{f} est inférieure au seuil de fluctuation ε. Pour être sensible simultanément à l'existence du signal de phase continu Φ_{c} et du signal de phase fluctuant Φ_{f}, le module de décision 43 comporte une porte logique OU non exclusive 55, reliée en entrée aux deux éléments comparateurs de signal 46 et 54, et apte à délivrer en sortie le signal d'annulation An au microcontrôleur 20 lorsqu'elle reçoit le signal caractéristique 47 et/ou le signal caractéristique 57.

A la figure 10, la courbe 60 représente l'évolution de la valeur absolue de la composante fluctuante Φ_{f} en fonction du temps sur plusieurs période de modulation Tₘ, lors de l'utilisation normale du système. A chaque émission d'un bit de modulation bₘ de valeur 1, le saut de phase correspondant est répercuté sur le signal de référence 41 avec le retard opérationnel Dr et sur le signal 42 avec le retard P+Q+R. Ainsi, le signal de phase fluctuant Φ_{f} présente une succession de créneaux 61 de largeur temporelle sensiblement égale au temps de propagation P, soit quelques nanosecondes.

A la figure 11, la courbe 62 représente l'évolution de la valeur absolue de la composante fluctuante Φ_{f} en fonction du temps sur plusieurs période de modulation Tₘ, lors d'une tentative de piratage par des boîtiers-relais. Dans ce cas, chaque saut de phase est répercuté sur le signal 42 avec le retard Δt+Q+R. Ainsi, le signal de phase fluctuant Φ_{f} présente dans ce cas une succession de créneaux 63 de largeur temporelle sensiblement égale au retard de transmission Δt, soit de l'ordre de quelques microsecondes.

Comme représenté à la figure 10, lors de l'utilisation normale du système selon l'invention dans le second mode de réalisation, une composante fluctuante Φ_{f} non nulle est aussi observée, mais elle présente un temps caractéristique très court, de l'ordre de quelques nanosecondes. L'intégrale de la composante fluctuante Φ_{f} sur une période de modulation Tₘ a donc une valeur inférieure d'un facteur au moins 100 dans le cas d'utilisation normale du système par rapport au cas d'une tentative de piratage. Pour éviter l'émission du signal d'annulation An en réponse à cette fluctuation de très court temps caractéristique, et pour limiter la sensibilité au bruit du système selon l'invention, le deuxième élément comparateur de signal 54 est, de préférence, apte à intégrer le signal de phase fluctuant Φ_{f} sur une durée d'intégration Tᵢ plus longue que la période de modulation Tₘ et à effectuer la comparaison dudit signal de phase fluctuant Φ_{f} avec le seuil de fluctuation ε après cette intégration. Par exemple, la durée d'intégration Tᵢ est de l'ordre de 50 à 100 fois Tₘ. La durée d'intégration Tᵢ est bien sûr inférieure à la durée totale du dialogue bidirectionnel.

Ainsi, pour récapituler, le module de décision 43 du second mode de réalisation est apte à délivrer le signal d'annulation An en cas de tentative de piratage à l'aide de boîtiers-relais, à l'exclusion du cas d'utilisation normale du système selon l'invention, de deux manières complémentaires :
- soit en détectant une composante continue Φ_{c} supérieure au seuil continu e, lorsque le retard de transmission Δt est sensiblement différent d'un nombre entier N supérieur ou égal à 1 de périodes T_{BF} ;
- soit en détectant une composante fluctuante Φ_{f} d'amplitude intégrée supérieure au seuil de fluctuation ε, notamment lorsque le retard de transmission Δt est sensiblement égal à un nombre entier N supérieur ou égal à 1 de périodes T_{BF}.

En variante, avec le second mode de réalisation du module de décision 43, le retard opérationnel Dr peut être choisi nul, pour limiter le coût du système par exemple. Dans ce cas, le signal de phase continu Φ_{c} a une valeur de référence φ₀ non nulle sensiblement égale à φ₀=2π (R+Q)/T_{BF} lors de l'utilisation normale du système. Le seuil continu e du premier comparateur de signal 46 est alors choisi supérieur à la valeur de référence φ₀. Dans ce cas, le signal de phase fluctuant Φ_{f}, lors de l'utilisation normale et d'une tentative de piratage, a un temps caractéristique de fluctuation allongé sensiblement de R+Q. Le deuxième élément comparateur 54 est alors conçu pour discriminer l'un de l'autre le signal en créneaux de largeur typique R+Q+P, obtenu en utilisation normale, du signal en créneaux de largeur typique R+Q+Δt, qui serait obtenu lors d'une tentative de piratage. Dans cette variante, la période de modulation Tₘ est choisi supérieure au retard R+Q.

Le microcontrôleur 20 est apte à inactiver l'émission de l'ordre d'activation 38 dès qu'il reçoit le signal d'annulation An. Par exemple, le microcontrôleur 20 est apte à interrompre le protocole de communication en cours avant que les données du signal Sᵢ nécessaires à l'émission de l'ordre 38 n'aient été reçues par l'unité centrale 1 et/ou à interdire l'émission de l'ordre 38 pendant une durée d'interdiction déterminée à partir de la réception du signal d'annulation An.

Dans une variante de réalisation du dispositif d'identification I, le module de remise en forme 31 est relié au second microcontrôleur 30, comme visible à la figure 12. Dans cette variante, le signal en créneaux 64 est envoyé à un démodulateur 87 dans le module de remise en forme 31 pour récupérer les bits de modulation bₘ. Le démodulateur 87 comporte un module récupérateur d'horloge 79 pour récupérer un signal 83 conforme à l'onde porteuse 27 à 125kHz et une porte OU exclusif 80. Le signal 83 et le signal en créneaux 64 sont envoyés en entrée de la porte OU exclusif 80, pour former en sortie un signal en créneaux 81 représentant la séquence de bits de modulation bₘ ayant servi à moduler l'onde 27 à son émission.

Le second microcontrôleur 30 est apte à utiliser le signal 81 pour générer, selon un algorithme prédéterminé et connu de l'unité centrale 1, un signal d'altération 82 pour altérer le signal en créneaux 64. Le signal d'altération 82 est envoyé en entrée d'une seconde porte OU exclusif 88 du module de remise en forme 31. A la seconde entrée de la seconde porte OU exclusif 88 est envoyé un signal en créneaux 64', qui est produit par un diviseur de fréquence 78 du module de remise en forme 31. Le signal en créneaux 64' représente les transitions du signal en créneaux 64 à une fréquence f₀' égale à une fraction de la fréquence fondamentale f₀. Le diviseur de fréquence 78 permet de limiter la bande passante nécessaire pour le transport du signal 34 vers l'unité centrale 1. Le signal de phase 34 est finalement obtenu en sortie de la seconde porte OU exclusif 88.

Dans cette variante de réalisation, le signal 34 représente les transitions de l'onde porteuse 27 avec ses sauts de phase introduits par le générateur 24, à une fréquence éventuellement réduite, et moyennant les altérations introduites par le second microcontrôleur 30. Par exemple, le second microcontrôleur 30 peut, à l'aide du signal d'altération 82, inverser pendant une durée déterminée la phase du signal 34 par rapport à celle du signal 64.

Ainsi, à la figure 13, on a représenté en fonction du temps le signal de phase Φ en entrée du module comparateur 66 pendant une durée de plusieurs périodes de modulation Tₘ. La courbe 84 représente le signal de tension Vm correspondant à une séquence aléatoire de bits de modulation bₘ. Lors du fonctionnement normal du système de commande, le signal de phase Φ est conforme à celui représenté par la courbe 85 et présente une oscillation de faible amplitude à la suite de chaque émission d'un bit de modulation de valeur 1, comme précédemment expliqué. Dans la variante de réalisation décrite ci-dessus, le second microcontrôleur 30 peut introduire une inversion de phase dans le signal 34 à l'instant t_{I}, ce qui provoque une opposition de phase entre les signaux 41 et 42 comparés par le comparateur de phase 40. Le signal de phase Φ prend alors une valeur maximale, comme représenté par la courbe 86, jusqu'à ce que le second microcontrôleur 30 introduise une deuxième inversion de phase qui fera revenir le signal de phase Φ à sa valeur minimale. Dans cette variante, le module de décision 43 est apte à reconnaître les altérations introduites par le microcontrôleur 20 selon un algorithme prédéterminé et en fonction de la séquence de bits bₘ reçue, afin de ne pas déclencher le signal d'annulation An lorsqu'une telle altération provoque le franchissement momentané du seuil E par le signal de phase Φ. L'introduction par le second microcontrôleur 30 d'altérations du signal de phase 34 permet de faire échouer une éventuelle tentative de piratage à l'aide d'un simple répéteur de signal qui retransmettrait au véhicule V un signal identique au signal S₁ envoyé par celui-ci vers le dispositif d'identification I.

## Revendications

1. Procédé de commande à distance pour commander un organe (O) d'un véhicule automobile (V), notamment un moyen de condamnation de l'accès audit véhicule et/ou un moyen de démarrage dudit véhicule, consistant à établir un dialogue bidirectionnel par voie hertzienne entre une unité centrale (1) portée par ledit véhicule (V) et un dispositif portable d'identification (I) destiné à être porté par un utilisateur (U), ledit dialogue comportant au moins une première communication, continue ou interrompue, d'un premier signal (S₁) émis depuis un premier émetteur (2,24) de ladite unité centrale (1) vers un premier récepteur (3) dudit dispositif d'identification (I) et une seconde communication, continue ou interrompue, d'un second signal (S₂) émis depuis un second émetteur (4) dudit dispositif d'identification (I) vers un second récepteur (5) de ladite unité centrale (1), ledit dialogue ne pouvant s'établir que si la distance séparant ladite unité centrale (1) dudit dispositif d'identification (I) est sensiblement inférieure à une distance de communication prédéterminée (d_{c}), ledit procédé comportant les étapes consistant en :
(i) le déclenchement de ladite première communication, ledit premier signal (S₁) étant porté par une première onde porteuse (27) ;
(ii) le déclenchement de ladite seconde communication, ladite seconde communication se déroulant au moins partiellement pendant que ladite première communication se poursuit, ledit second signal (S₂) comportant un signal d'identification (Sᵢ) dudit dispositif d'identification et un signal de phase dit image (34), représentant la phase de ladite première onde porteuse (27) reçue par ledit dispositif d'identification,
(iii) l'émission d'un ordre d'activation (38) pour activer ledit organe (O) après réception dudit signal d'identification (S;) par ladite unité centrale (1);
ledit procédé comportant également, simultanément avec lesdites première et seconde communications, une étape de comparaisons successives entre la valeur actuelle de la phase représentée par ledit signal de phase image (42) reçu par ledit second récepteur (5) et la valeur actuelle de la phase d'un signal de référence (41), conforme à l'onde porteuse (27) en cours d'émission par ledit premier émetteur (2,24) retardée d'un retard de référence prédéterminé (Dr), nul ou non nul, la phase représentée par ledit signal de phase image (42) présentant, lors de l'étape de comparaisons, un retard de transmission par rapport à la phase de ladite onde porteuse (27) en cours d'émission par ledit premier émetteur (2,24), ladite émission d'ordre d'activation (38) étant interdite dès que le résultat desdites comparaisons successives (Φ) remplit un critère d'annulation prédéterminé, ledit critère d'annulation étant validé si l'écart entre lesdites deux valeurs de phase comparées (Φ_{c} , Φ) dépasse un niveau maximal prédéterminé (e, E), **caractérisé par le fait que** la phase de ladite première onde porteuse (27) subit une modulation aléatoire comprenant l'introduction de sauts de phase pendant la durée de son émission, chaque saut de phase étant marqué par une oscillation (68, 74-77) du signal de phase résultant desdites comparaisons successives dont la largeur temporelle dépend dudit retard de transmission et dudit retard de référence, ledit signal de phase étant filtré par un filtre passe-bas (45, 65) apte à atténuer ladite oscillation (68) pour un retard de transmission typique d'une utilisation normale dudit procédé de commande à distance.

2. Procédé selon la revendication 1, **caractérisé par le fait que** lesdits sauts de phase sont introduits dans ladite première onde porteuse (27) à des instants aléatoires se succédant à des intervalles irréguliers supérieurs ou égaux à une période de modulation prédéterminée (Tₘ).

3. Procédé selon la revendication 2, **caractérisé par le fait que** ladite période de modulation (Tₘ) est sensiblement supérieure à la période (T_{BF}) de ladite première onde porteuse (27) ; de préférence de l'ordre de 5 à 10 fois la période (T_{BF}) de ladite première onde porteuse (27).

4. Procédé selon l'une des revendications 2 et 3, **caractérisé par le fait que** l'amplitude desdits saut de phase (δϕ) est sensiblement fixe.

5. Procédé selon la revendication 4, **caractérisé par le fait que** le rapport entre ladite amplitude (δϕ) et ladite période de modulation (Tₘ) est nettement inférieur à la fréquence fondamentale (f₀) de ladite première onde porteuse (27), de préférence inférieur à 1/5^{e} de cette fréquence fondamentale (f₀).

6. Procédé selon l'une des revendications 1 à 5, **caractérisé par le fait que** la phase représentée par ledit signal de phase image (42) présente, par rapport à la phase de ladite onde porteuse (27), des altérations introduites par le dispositif d'identification (I) en fonction desdits sauts de phase selon un algorithme prédéterminé connu de ladite unité centrale (1).

7. Procédé selon l'une des revendications 1 à 6, **caractérisé par le fait que**, ledit retard de transmission étant dépendant du temps nécessaire au trajet dudit premier signal (S₁) entre ladite unité centrale (1) et ledit dispositif d'identification (I) et du temps nécessaire au trajet dudit second signal (S₂) entre ledit dispositif d'identification (I) et ladite unité centrale (1), ledit retard de référence (Dr) est choisi sensiblement égal à un retard normal prédéterminé (R+Q), ledit retard normal (R+Q) étant sensiblement la valeur fixe dudit retard de transmission lorsque la distance séparant ladite unité centrale (1) dudit dispositif d'identification (I) est sensiblement inférieure à ladite distance de communication prédéterminée (d_{c}).

8. Procédé selon l'une des revendications 2 à 7, **caractérisé par le fait que** l'écart entre lesdites deux valeurs de phase comparées (Φ) comporte la somme d'une composante dite continue (Φ_{c}), sensiblement constante sur une durée supérieure à ladite période de modulation (Tₘ), et d'une composante fluctuante (Φ_{f}) sur la durée de ladite période de modulation (Tₘ), ledit critère d'annulation étant validé dès que la valeur absolue de ladite composante continue (Φ_{c}) dépasse un premier seuil prédéterminé (e).

9. Procédé selon la revendication 8, **caractérisé par le fait que** ledit critère d'annulation est validé dès que l'intégrale de l'amplitude de ladite composante fluctuante (Φ_{f}) sur une durée d'intégration prédéterminée (Tᵢ) dépasse un second seuil prédéterminé (ε).

10. Système pour la mise en oeuvre du procédé selon la revendication 1, comprenant ladite unité centrale (1) et ledit dispositif portable d'identification (I), ladite unité centrale (1) comportant un premier microcontrôleur (20) lié audit organe (O) pour lui délivrer ledit ordre d'activation (38), ledit premier émetteur radio-fréquence (2,24) lié audit premier microcontrôleur (20) pour émettre ladite première onde porteuse (27) et ledit premier signal (S₁), ledit second récepteur radio-fréquence (5) pour recevoir ledit second signal (S₂), un module comparateur de phase (40) lié audit second récepteur (5) et audit premier émetteur (2,24) pour effecteur lesdites comparaisons successives ; ledit dispositif d'identification (I) comportant ledit premier récepteur radio-fréquence (3) pour recevoir ledit premier signal (S₁), un second microcontrôleur (30) pour générer ledit signal d'identification (Sᵢ), ledit second émetteur radio-fréquence (4) pour émettre ledit second signal (S₂), ledit second émetteur (4) étant lié audit premier récepteur (3) pour recevoir ledit signal de phase image (34) et audit second microcontrôleur (30) pour recevoir ledit signal d'identification (Sᵢ), **caractérisé par le fait que** ladite unité centrale (1) comporte un générateur de séquence aléatoire de signaux (39) lié audit premier émetteur (2,24) pour moduler la phase de ladite première onde porteuse (27) par l'introduction de sauts de phase au cours de son émission, et un module de décision (43) lié audit module comparateur de phase (40) pour recevoir le résultat desdites comparaisons (Φ) et lié audit premier microcontrôleur (20) pour lui délivrer un signal d'annulation (An) de ladite émission d'ordre d'activation (38) dès que ledit critère d'annulation est validé, ledit module de décision (43) comportant ledit filtre passe-bas (45, 65) dont l'entrée est reliée à la sortie dudit module comparateur de phase (40) et dont la sortie est reliée à un comparateur de signal (46, 66) pour comparer l'écart entre lesdites deux valeurs de phase comparées (Φ_{c}, Φ) à un niveau maximal prédéterminé (e, E).

11. Système selon la revendication 10, **caractérisé par le fait que** ledit système est aussi pour la mise en oeuvre du procédé selon la revendication 2, ledit générateur de séquence aléatoire de signaux (39) étant apte à délivrer de manière périodique audit premier émetteur (2) un signal binaire aléatoire (bₘ), ledit premier émetteur (2,24) étant apte à introduire un saut de phase dans ladite première onde porteuse (27) à chaque fois que ledit signal binaire (bₘ) reçu prend une valeur prédéterminée.

12. Système selon la revendication 11, **caractérisé par le fait que** ledit système est aussi pour la mise en oeuvre du procédé selon la revendication 6, ledit dispositif d'identification (I) comportant un démodulateur (87) lié au premier récepteur (3) pour recevoir ladite première onde porteuse (27) et au second microcontrôleur (30) pour lui délivrer ledit signal binaire aléatoire (bₘ) démodulé de ladite première onde porteuse (27) ; ledit second microcontrôleur (30) étant apte à modifier ledit signal de phase image (34) en fonction dudit signal binaire aléatoire (bₘ).

13. Système selon la revendication 11 ou 12, **caractérisé par le fait que** ledit système est aussi pour la mise en oeuvre du procédé selon la revendication 9, ledit module de décision (43) comportant un filtre passe-haut (52) dont l'entrée est reliée à la sortie dudit module comparateur de phase (40) pour extraire ladite composante fluctuante (Φ_{f}) dudit résultat des comparaisons (Φ) et dont la sortie est reliée à un second comparateur (54), distinct ou non du comparateur de signal (66), pour comparer ladite composante fluctuante (Φ_{f}) audit second seuil prédéterminé (ε).

14. Système selon l'une des revendications 10 à 13, **caractérisé par le fait que** ledit premier émetteur (2,24) est apte à émettre ledit premier signal (S₁) par modulation d'amplitude ou de phase de ladite première onde porteuse (27).

## Patentansprüche

1. Fernsteuerungsverfahren zum Steuern eines Organs (O) eines Kraftfahrzeugs (V), insbesondere eines Mittels zur Zugangsverhinderung zu dem Fahrzeug und/oder eines Mittels zum Anlassen des Fahrzeugs, das darin besteht, einen bidirektionalen Dialog über eine Funkstrecke zwischen einer von dem Fahrzeug (V) getragenen Zentraleinheit (1) und einer tragbaren Identifikationseinrichtung (I), welche von einem Benutzer (U) getragen werden kann, einzurichten, wobei der Dialog wenigstens eine erste kontinuierliche oder unterbrochene Übertragung eines ersten Signals (S₁), das von einem ersten Sender (2,24) der Zentraleinheit (1) in Richtung eines ersten Empfängers (3) der Identifikationseinrichtung (I) ausgestrahlt wird und eine zweite kontinuierliche oder unterbrochene Übertragung eines zweiten Signals (S₂), das von einem zweiten Sender (4) der Identifikationseinrichtung (I) in Richtung eines zweiten Empfängers (5) der Zentraleinheit (1) ausgestrahlt wird, umfasst, wobei der Dialog sich nur dann entwickeln kann, wenn der Abstand zwischen der Zentraleinheit (1) und der Identifikationseinrichtung (I) im Wesentlichen geringer als ein vorgegebener Kommunikationsabstand (d_{c}) ist, wobei das Verfahren die Schritte aufweist, bestehend aus:
(i) dem Auslösen der ersten Übertragung, wobei das erste Signal (S₁) mit einer ersten Trägerwelle (27) übermittelt wird;
(ii) dem Auslösen der zweiten Übertragung, wobei die zweite Übertragung wenigstens teilweise dann abläuft, während die erste Übertragung erfolgt, wobei das zweite Signal (S₂) ein Identifikationssignal (Sᵢ) der Identifikationseinrichtung und ein Phasenbildsignal (34) aufweist, das die Phase der von der Identifikationseinrichtung empfangenen ersten Trägerwelle (27) repräsentiert,
(iii) der Ausstrahlung eines Aktivierungsbefehls (38), um das Organ (O) nach Empfang des Identifikationssignals (Sᵢ) durch die Zentraleinheit (1) zu aktivieren; wobei das Verfahren außerdem, gleichzeitig mit den ersten und zweiten Übertragungen, einen Schritt der sukzessiven Vergleiche zwischen dem aktuellen Wert der durch das von dem zweiten Empfänger (5) empfangenen Phasenbildsignals (42) repräsentierten Phase und dem aktuellen Wert der Phase eines Referenzsignals (41) aufweist, das der Trägerwelle (27) bei der Ausstrahlung durch den ersten Sender (2,24), verzögert um eine vorgegebene, verschwindende oder von Null verschiedene Referenzverzögerung (Dr), entspricht, wobei die von dem Phasenbildsignal (42) repräsentierte Phase bei dem Vergleichsschritt eine Übertragungsverzögerung gegenüber der Phase der Trägerwelle (27) während der Ausstrahlung durch den ersten Sender (2, 24) aufweist, wobei die Ausstrahlung des Aktivierungsbefehls (38) verhindert wird, sobald das Ergebnis der sukzessiven Vergleiche (Φ) ein vorgegebenes Annullierungskriterium erfüllt, wobei das Annullierungskriterium erfüllt ist, wenn die Abweichung zwischen den beiden verglichenen Phasenwerten (Φ_{c}, Φ) ein vorgegebenes Maximalniveau (e, E) überschreitet, **dadurch gekennzeichnet**, das die Phase der ersten Trägerwelle (27) einer zufälligen Modulation unterliegt, welche die Einführung von Phasensprüngen während der Dauer ihrer Ausstrahlung umfasst, wobei jeder Phasensprung durch eine Oszillation (68, 74-77) des sich aus den sukzessiven Vergleichen ergebenden Phasensignals angezeigt wird, dessen zeitliche Ausdehnung von der Übertragungsverzögerung und der Referenzverzögerung abhängt, wobei das Phasensignal durch einen Tiefpassfilter (45, 65) gefiltert wird, der die Oszillation (68) für eine Übertragungsverzögerung, wie sie für eine normalen Anwendung des Fernsteuerungsverfahrens typisch ist, abschwächen kann.

2. Verfahren gemäß Anspruch 1, **dadurch gekennzeichnet, dass** die Phasensprünge in die erste Trägerwelle (27) an zufälligen Zeitpunkten eingefügt werden, die in unregelmäßigen Intervallen aufeinander folgen, die größer oder gleich einer vorgegebenen Modulationsperiode (Tₘ) sind.

3. Verfahren gemäß Anspruch 2, **dadurch gekennzeichnet, dass** die Modulationsperiode (Tₘ) im Wesentlichen größer als die Periode (T_{BF}) der ersten Trägerwelle (27) ist und vorzugsweise in der Größenordnung des 5- bis 10-fachen der Periode (T_{BF}) der ersten Trägerwelle (27) liegt.

4. Verfahren gemäß einem der Ansprüche 2 oder 3, **dadurch gekennzeichnet, dass** die Amplitude der Phasensprünge (δϕ) im Wesentlichen fest ist.

5. Verfahren gemäß Anspruch 4, **dadurch gekennzeichnet, dass** das Verhältnis zwischen der Amplitude (δϕ) und der Modulationsperiode (Tₘ) deutlich kleiner als die Fundamentalfrequenz (f₀) der ersten Trägerwelle (27) ist, vorzugsweise kleiner als 1/5 der Fundamentalfrequenz (f₀).

6. Verfahren gemäß einem der Ansprüche 1 bis 5, **dadurch gekennzeichnet, dass** die durch das Phasenbildsignal (42) repräsentierte Phase bezüglich der Phase der Trägerwelle (27) Änderungen zeigt, die durch die Identifikationseinrichtung (I) in Abhängigkeit von den Phasensprüngen gemäß einem vorgegebenen, der Zentraleinzeit (1) bekannten Algorithmus eingefügt wurden.

7. Verfahren gemäß einem der Ansprüche 1 bis 6, **dadurch gekennzeichnet, dass** die Übertragungsverzögerung von der benötigten Zeit für die Strecke des ersten Signals (S₁) zwischen der Zentraleinheit (1) und der Identifikationseinrichtung (I) und der benötigten Zeit für die Strecke des zweiten Signals (S₂) zwischen der Identifikationseinrichtung (I) und der Zentraleinheit (1) abhängt, wobei die Referenzverzögerung (Dr) im Wesentlichen gleich einer vorgegebenen Normalverzögerung (R+Q) gewählt wird, wobei die Normalverzögerung (R+Q) im Wesentlichen dem festen Wert der Übertragungsverzögerung entspricht, wenn der Abstand zwischen der Zentraleinheit (1) und der Identifikationseinrichtung (I) im Wesentlichen kleiner als der vorgegebene Kommunikationsabstand (d_{c}) ist.

8. Verfahren gemäß einem der Ansprüche 2 bis 7, **dadurch gekennzeichnet, dass** der Abstand zwischen den beiden verglichenen Phasenwerten (Φ) die Summe einer während einer längeren Dauer als der Modulationsperiode (Tₘ) im Wesentlichen konstanten, kontinuierlichen Komponente (Φ_{c}) und einer während der Dauer der Modulationsperiode (Tₘ) fluktuierenden Komponente (Φ_{f}) enthält, wobei das Annullierungskriterium erfüllt ist, sobald der Absolutwert der kontinuierlichen Komponente (Φ_{c}) einen ersten vorgegebenen Grenzwert (e) überschreitet.

9. Verfahren gemäß Anspruch 8, **dadurch gekennzeichnet, dass** das Annullierungskriterium erfüllt ist, sobald das Integral der Amplitude der fluktuierenden Komponente (Φ_{f}) während eine vorgegeben Integrationszeit (Tᵢ) einen ersten vorgegebenen Grenzwert (ε) überschreitet.

10. System zur Durchführung des Verfahrens gemäß Anspruch 1, mit der Zentraleinheit (1) und der tragbaren Identifikationseinrichtung (I), wobei die Zentraleinheit (1) einen mit dem Organ (O) verbundenen ersten Mikrokontroller (20) aufweist, um diesem den Aktivierungsbefehl (38) zu übermitteln, dem ersten, mit dem ersten Mikrokontroller (20) verbundenen Hochfrequenzsender (2, 24) zur Ausstrahlung der ersten Trägerwelle (27) und des ersten Signals (S₁), dem zweiten Hochfrequenzempfänger (5) zum Empfang des zweiten Signals (S₂), einem mit dem zweiten Empfänger (5) und dem ersten Sender (2, 24) verbundenen Phasenkomparatormodul (40), zur Durchführung der sukzessiven Vergleiche; wobei die Identifikationseinrichtung (I) den ersten Hochfrequenzempfänger (3) zum Empfang des ersten Signals (S₁), einen zweiten Mikrokontroller (30) zur Erzeugung des Identifikationssignals (Sᵢ), den zweiten Hochfrequenzsender (4) zur Ausstrahlung des zweiten Signals (S₂) aufweist, wobei der zweite Sender (4) mit dem ersten Empfänger (3) um Empfang des Phasenbildsignals (34) und dem zweiten Mikrokontroller (30) zum Empfang des Identifikationssignals (Sᵢ) verbunden ist, **dadurch gekennzeichnet, dass** die Zentraleinheit (1) einen Generator für zufällige Signalsequenzen (39) aufweist, der zur Modulation der Phase der ersten Trägerwelle (27) durch Einfügen von Phasensprüngen während ihrer Ausstrahlung mit dem ersten Sender (2, 24) verbunden ist und ein Entscheidungsmodul (43) aufweist, das mit dem Phasenkomparatormodul (40) zum Empfang der Ergebnisse der Vergleiche (Φ) und mit dem ersten Mikrokontroller (20) verbunden ist, um diesem ein Annullierungssignal (An) für die Ausstrahlung des Aktivierungsbefehls (38) zu Übermitteln sobald das Annullierungskriterium erfüllt ist, wobei das Entscheidungsmodul (43) den Tiefpassfilter (45, 65) aufweist, dessen Eingang mit dem Ausgang des Phasenkomparatormoduls (40) verbunden ist und dessen Ausgang mit einem Signalkomparator (46, 66) zum Vergleich des Abstandes zwischen den beiden verglichenen Phasenwerten (Φ_{c}, Φ) von einem vorgegebenen Maximalniveau (e, E) verbunden ist.

11. System gemäß Anspruch 10, **dadurch gekennzeichnet, dass** das System außerdem zur Durchführung des Verfahrens gemäß Anspruch 2 dient, wobei der Generator für zufällige Signalsequenzen (39) ausgelegt ist, periodisch an den ersten Sender (2) ein binäres Zufallssignal (bₘ) abzugeben, wobei der erste Sender (2, 24) geeignet ist, jedes Mal dann, wenn das empfangene binäre Signal (bₘ) einen bestimmten Wert annimmt, einen Phasensprung in die erste Trägerwelle (27) einzufügen.

12. System gemäß Anspruch 11, **dadurch gekennzeichnet, dass** das System auch zur Durchführung des Verfahrens gemäß Anspruch 6 dient, wobei die Identifikationseinrichtung (I) einen Demodulator (87) aufweist, der zum Empfang der ersten Trägerwelle (27) mit dem ersten Empfänger (3) verbunden ist, sowie mit dem zweiten Mikrokontroller (30), um an diesen das demodulierte binäre Zufallssignal (bₘ) der ersten Trägerwelle (27) abzugeben; wobei der zweite Mikrokontroller (30) das Phasenbildsignal (34) in Abhängigkeit von dem binären Zufallssignal (bₘ) verändern kann.

13. System gemäß Anspruch 11 oder 12, **dadurch gekennzeichnet, dass** das System außerdem zur Durchführung des Verfahrens gemäß Anspruch 9 dient, wobei das Entscheidungsmodul (43) einen Hochpassfilter (52) aufweist, dessen Eingang mit dem Ausgang des Phasenkomparatormoduls (40) verbunden ist, um die fluktuierende Komponente (Φ_{f}) des Ergebnisses der Vergleiche (Φ) zu extrahieren und dessen Ausgang mit einem zweiten, von dem Signalkomparator (66) verschiedenen oder nicht verschiedenen Komparator (54) verbunden ist, um die fluktuierende Komponente (Φ_{f}) mit dem zweiten vorgegebenen Grenzwert (ε) zu vergleichen.

14. System gemäß einem der Ansprüche 10 bis 13, **dadurch gekennzeichnet, dass** der erste Sender (2, 24) das erste Signal (S₁) durch Amplituden- oder Phasenmodulation der ersten Trägerwelle (27) ausstrahlen kann.

## Claims

1. Remote control method for controlling a member (O) of a motor vehicle (V), especially a means of preventing access to the said vehicle and/or a means of starting the said vehicle, which consists in establishing a two-way radio conversation between a central processing unit (1) carried by the said vehicle (V) and a portable identification device (I) intended to be carried by a user (U), the said conversation comprising at least a first communication, whether continuous or interrupted, of a first signal (S₁) transmitted by a first transmitter (2, 24) which is in the said central processing unit (1) to a first receiver (3) which is in the said identification device (I) and a second communication, whether continuous or interrupted, of a second signal (S₂) transmitted by a second transmitter (4) which is in the said identification device (I) to a second receiver (5) which is in the said central processing unit (1), it being possible for the said conversation to be established only if the distance separating the said central processing unit (1) from the said identification device (I) is substantially less than a predetermined communication distance (d_{c}), the said method comprising the steps consisting in:
(i) initiating the said first communication, the said first signal (S₁) being carried by a first carrier wave (27);
(ii) initiating the said second communication, the said second communication taking place at least partly while the said first communication is continuing, the said second signal (S₂) including an identification signal (Sᵢ) for identifying the said identification device and what is called an image phase signal (34), representing the phase of the said first carrier wave (27) received by the said identification device; and
(iii) transmitting an actuation command (38) for actuating the said member (O) after the said identification signal (Sᵢ) has been received by the said central processing unit (1);
the said method also including, simultaneously with the said first and second communications, a step of making successive comparisons between the current value of the phase represented by the said image phase signal (42) received by the said second receiver (5) and the current value of the phase of a reference signal (41), in accordance with the carrier wave (27) during transmission by the said first transmitter (2, 24) and delayed by a predetermined, zero or non-zero, reference delay (Dr), the phase represented by the said image phase signal (42) having, during the comparison step, a transmission delay with respect to the phase of the said carrier wave (27) being transmitted by the said first transmitter (2, 24), the said transmission of the actuation command (38) being prohibited whenever the result (Φ) of the said successive comparisons fulfils a predetermined cancellation criterion, the said cancellation criterion being validated if the difference between the said two compared phase values (Φ_{c}, Φ) exceeds a predetermined maximum level (e, E), **characterized in that** the phase of the said first carrier wave (27) undergoes a random modulation, comprising the introduction of phase jumps over the duration of its transmission, each phase jump being marked by an oscillation (68, 74-77) of the phase signal resulting from the said successive comparisons, the temporal width of which depends on the said transmission delay and on the said reference delay, the said phase signal being filtered by a low-pass filter (45, 65) capable of attenuating the said oscillation (68) for a typical transmission delay of a normal use of the said remote control method.

2. Method according to Claim 1, **characterized in that** the said phase jumps are introduced into the said first carrier wave (27) at random moments one after another at irregular intervals greater than or equal to a predetermined modulation period (Tₘ).

3. Method according to Claim 2, **characterized in that** the said modulation period (Tₘ) is substantially greater than the period (T_{LF}) of the said first carrier wave (27), preferably around 5 to 10 times the period (T_{LF}) of the said first carrier wave (27).

4. Method according to either of Claims 2 and 3, **characterized in that** the amplitude of the said phase jumps (δϕ) is substantially fixed.

5. Method according to Claim 4, **characterized in that** the ratio of the said amplitude (δϕ) to the said modulation period (Tₘ) is considerably less than the fundamental frequency (f₀) of the said first carrier wave (27), preferably less than one fifth of this fundamental frequency (f₀).

6. Method according to one of Claims 1 to 5, **characterized in that** the phase represented by the said image phase signal (42) has, with respect to the phase of the said carrier wave (27), alterations introduced by the identification device (I) according to the said phase jumps using a known predetermined algorithm in the said central processing unit (1).

7. Method according to one of Claims 1 to 6, **characterized in that**, since the said transmission delay depends on the time needed for the said first signal (S₁) to travel between the said central processing unit (1) and the said identification device (I) and on the time needed for the said second signal (S₂) to travel between the said identification device (I) and the said central processing unit (1), the said reference delay (Dr) is chosen to be substantially equal to a predetermined normal delay (R+Q), the said normal delay (R+Q) being substantially the fixed value of the said transmission delay when the distance separating the said central processing unit (1) from the said identification device (I) is substantially less than the said predetermined communication distance (d_{c}).

8. Method according to one of Claims 2 to 7, **characterized in that** the difference (Φ) between the said two compared phase values includes the sum of what is called a continuous component (Φ_{c}), which is substantially constant over a duration greater than the said modulation period (Tₘ), and of a fluctuating component (Φ_{f}) over the duration of the said modulation period (Tₘ), the said cancellation criterion being validated as soon as the absolute value of the said continuous component (Φ_{c}) exceeds a first predetermined threshold (e).

9. Method according to Claim 8, **characterized in that** the said cancellation criterion is validated whenever the integral of the amplitude of the said fluctuating component (Φ_{f}) over a predetermined integration time (Tᵢ) exceeds a second predetermined threshold (ε).

10. System for implementing the method according to Claim 1, comprising the said central processing unit (1) and the said portable identification device (I), the said central processing unit (1) having a first microcontroller (20) linked to the said member (O) in order to deliver the said actuation command (38) to it, the said first radiofrequency transmitter (2, 24) linked to the said first microcontroller (20), in order to transmit the said first carrier wave (27) and the said first signal (S₁), the said second radiofrequency receiver (5) for receiving the said second signal (S₂), a phase comparator module (40) linked to the said second receiver (5) and to the said first transmitter (2, 24) in order to make the said successive comparisons, the said identification device (I) including the said first radiofrequency receiver (3) for receiving the said first signal (S₁), a second microcontroller (30) for generating the said identification signal (Sᵢ), the said second radiofrequency transmitter (4) for transmitting the said second signal (S₂), the said second transmitter (4) being linked to the said first receiver (3) in order to receive the said image phase signal (34) and to the said second microcontroller (30) in order to receive the said identification signal (Sᵢ), **characterized in that** the said central processing unit (1) includes a random signal sequence generator (39) linked to the said first transmitter (2, 24) in order to modulate the phase of the said first carrier wave (27) by introducing phase jumps during its transmission, and a decision module (43) that is linked to the said phase comparator module (40), in order to receive the result (Φ) of the said comparisons, and is linked to the said first microcontroller (20) in order to deliver thereto a signal (An) for cancelling the said actuation command transmission (38) as soon as the said cancellation criterion is validated, the said decision module (43) including the said low-pass filter (45, 65), the input of which is connected to the output of the said phase comparator module (40) and the output of which is connected to a signal comparator (46, 66) for comparing the difference between the said two compared phase values (Φ_{c}, Φ) with a predetermined maximum level (e, E).

11. System according to Claim 10, **characterized in that** the said system is also for implementing the method according to Claim 2, the said random signal sequence generator (39) being capable of delivering, periodically to the said first transmitter (2), a random binary signal (bₘ), the said first transmitter (2, 24) being capable of introducing a phase jump into the said first carrier wave (27) each time the said received binary signal (bₘ) takes a predetermined value.

12. System according to Claim 11, **characterized in that** the said system is also for implementing the method according to Claim 6, the said identification device (I) including a demodulator (87) linked to the first receiver (3), in order to receive the said first carrier wave (27), and to the second microcontroller (30) in order to deliver thereto the said random binary signal (bₘ) demodulated from the said first carrier wave (27), the said second microcontroller (30) being capable of modifying the said image phase signal (34) according to the said random binary signal (bₘ).

13. System according to Claim 11 or 12, **characterized in that** the said system is also for implementing the method according to Claim 9, the said decision module (43) comprising a high-pass filter (52), the input of which is connected to the output of the said phase comparator module (40), in order to extract the said fluctuating component (Φ_{f}) of the said result (Φ) of the comparisons, and the output of which is connected to a second comparator (54), which may or may not differ from the signal comparator (66), in order to compare the said fluctuating component (Φ_{f}) with the said second predetermined threshold (ε).

14. System according to one of Claims 10 to 13, **characterized in that** the said first transmitter (2, 24) is capable of transmitting the said first signal (S₁) by amplitude modulation or phase modulation of the said first carrier wave (27).
